# DEMANDE DE BREVET EUROPEEN

(11) **EP 4 657 673 A1**
(43) Date de publication de la demande: **03.12.2025**
(21) Numéro de dépôt: 25171335.0
(22) Date de dépôt: 17.04.2025
(51) Int. Cl.: H01R 13/453, H01R 24/78, H01R 103/00

(54) **ÉLÉMENT AVANT POUR UNE PRISE DE COURANT ET PRISE DE COURANT**

(30) Priorité: 30.05.2024 FR 2405626
(71) Demandeur: Legrand France, 87000 Limoges (FR); Legrand SNC, 87000 Limoges (FR)
(72) Inventeur: CHAUMENY, Jean-Luc, 87000 Limoges (FR)
(74) Mandataire: Jacobacci Coralis Harle

(57) **Abrégé**

L'invention concerne un élément avant (700) pour une prise de courant comprenant :
- un puits d'insertion (200)
- un enjoliveur (220) rapporté sur une extrémité du puits d'insertion
- un piston (300) qui ferme une section du puits d'insertion et qui est mobile en translation dans le puits d'insertion
- un obturateur (500) mobile en rotation entre une position de fermeture dans laquelle il bloque le piston en position d'attente dans l'ouverture avant du puits d'insertion et une position d'ouverture dans laquelle il autorise la translation du piston et en translation dans le puits d'insertion,
- des moyens de verrouillage (560) débrayables adaptés à bloquer l'obturateur en translation lorsqu'il est en position de fermeture et qui comprennent deux surfaces de butée (511),
- un ressort de rappel (650) de l'obturateur en position de fermeture.

Selon l'invention l'élément avant comprend un fût (600) fermé à l'arrière par un fond (610) et débouchant à l'avant dans le puits d'insertion, le fût reçoit un pied (510) de l'obturateur lorsqu'il est au fond du puits d'insertion, le ressort de rappel étant interposé entre le fond du fût et l'obturateur,
les moyens de verrouillage comprennent deux bossages (550) faisant saillie dans le puits d'insertion, les surfaces de butée étant adaptées à venir se placer sur lesdits bossages lorsque l'obturateur est en position de fermeture,
la tête de l'obturateur comporte deux logements en creux (530) conformés pour accueillir les bossages.

## Description

La présente invention concerne de manière générale les prises de courant.

L'invention concerne plus particulièrement un élément avant pour une prise de courant comprenant :
- une paroi latérale et une paroi de fond qui délimitent un puits d'insertion d'une fiche électrique, le puits d'insertion s'élevant autour d'un axe central depuis la paroi de fond vers une ouverture avant,
- un enjoliveur rapporté sur une extrémité de ladite paroi latérale, à l'opposé de ladite paroi de fond, de sorte qu'une face avant de l'enjoliveur borde l'ouverture avant du puits d'insertion,
- un piston qui ferme une section du puits d'insertion, le piston étant mobile dans le puits d'insertion le long dudit axe central entre une position d'attente dans laquelle une face avant du piston s'étend dans l'ouverture avant du puits d'insertion à affleurement de la face avant de l'enjoliveur et une position d'utilisation dans laquelle il est enfoncé au fond du puits d'insertion, le piston comprenant deux ouvertures pour l'introduction de deux broches de la fiche électrique,
- un obturateur en forme de T avec un pied globalement cylindrique centré sur ledit axe central et une tête comportant deux ailes s'étendant perpendiculairement et de part et d'autre du pied, la tête étant positionnée immédiatement sous le piston, l'obturateur étant mobile :
   ¤ en rotation autour de l'axe central du puits d'insertion entre une position de fermeture dans laquelle il bloque le piston en position d'attente et dans laquelle les ailes se placent au droit des deux ouvertures du piston pour obturer l'accès au puits d'insertion et une position d'ouverture dans laquelle il autorise la translation du piston entre sa position d'attente et sa position d'utilisation et dans laquelle les ailes s'écartent des deux ouvertures du piston, et,
   ¤ en translation le long de l'axe central du puits d'insertion, lorsqu'il est placé en position d'ouverture, entre une position haute dans laquelle le pied s'étend majoritairement dans le puits d'insertion et une position basse dans laquelle la tête est placée au fond du puits d'insertion,
- des moyens de verrouillage débrayables adaptés à bloquer l'obturateur en translation lorsqu'il est en position de fermeture et qui comprennent deux surfaces de butée placées sur le pied de l'obturateur, à l'opposé de la tête de l'obturateur, et
- un ressort de rappel de l'obturateur en position de fermeture.

L'invention concerne aussi une prise de courant comprenant un tel élément avant monté dans la partie avant d'un socle logeant dans une partie arrière des éléments de connexion électrique.

L'invention trouve une application particulièrement avantageuse dans la réalisation d'une prise de courant au standard germanique comprenant un piston mobile qui est bloqué dans sa position haute d'attente.

On connait des documents FR2967829 et FR2967830, appartenant aux demanderesses, un élément avant tel que cité en introduction qui fait partie d'une prise de courant au standard germanique. Cet élément avant présente en particulier un piston mobile dans le puits d'insertion entre une position d'attente, en haut du puits d'insertion à affleurement de l'enjoliveur, et une position d'utilisation au fond du puits d'insertion. Le piston est bloqué dans cette position haute par un obturateur, qui peut être débrayé par les broches de la fiche électrique insérée dans le puits d'insertion, ce qui augmente la sécurité de la prise de courant. L'élément avant comprend aussi un ressort de rappel pour ramener le piston en position d'attente lorsque la fiche électrique est extraite du puits d'insertion.

Toutefois, dans les agencements selon les documents FR2967829 et FR2967830, l'élément avant présente un tout fonctionnel indissociable du socle (logeant les bornes de connexion de la fiche électrique) sur lequel il est monté puisque le ressort de rappel de l'obturateur est interposé entre une paroi de fond d'une partie arrière du socle et une partie de l'obturateur.

Or, il est apparu un besoin de prises de courant composables, aussi appelées prises modulaires, dans lesquelles la partie formant le puits d'insertion peut être démontée du socle. En effet, on propose actuellement des enjoliveurs et des pistons de différentes sortes, présentant notamment des couleurs différentes. Il arrive alors fréquemment que l'usager souhaite changer l'enjoliveur et le piston d'une prise de courant déjà connectée au réseau électrique, pour l'adapter par exemple à une nouvelle couleur de peinture murale. Démonter la partie formant le puits d'insertion du socle est aussi avantageux pour changer ou réparer certains éléments défectueux du puits d'insertion.

Dans le domaine des prises de courant composables, on connait du document FR2978876, appartenant aux demanderesses, un élément avant avec piston mobile qui présente un fût solidaire du puits d'insertion et logeant le ressort de rappel. Cet élément avant convient cependant uniquement à la réalisation de prises de courant au standard franco-belge dans lequel le puits d'insertion présente une profondeur inférieure à celle du standard germanique.

Par rapport à l'état de la technique précité, la présente invention propose un nouvel élément avant pour une prise de courant composable au standard germanique, avec un piston mobile qui se bloque de manière débrayable en position haute d'attente.

Plus particulièrement, selon l'invention, il est proposé un élément avant pour une prise de courant selon la revendication 1.

Dans l'élément avant conforme à l'invention, grâce au fût solidaire de la paroi de fond du puits d'insertion, l'obturateur et le ressort sont eux-aussi solidaires du puits d'insertion, dans le sens où ils sont maintenus par rapport au puits d'insertion même lorsque l'élément avant n'est pas monté dans le socle d'une prise de courant. L'élément avant comprenant ainsi, indépendamment du socle, l'ensemble des éléments mécaniques permettant au piston d'être mobile entre ses positions d'attente et d'utilisation et de bloquer le piston en position d'attente.

L'élément avant forme alors un tout fonctionnel indépendant facilement démontable du socle.

En outre, dans l'élément avant selon l'invention, les bossages en saillie de la paroi de fond du puits d'insertion permettent quant à eux de décaler l'action des surfaces de butée vers l'avant de l'élément avant. En effet, grâce aux bossages, les surfaces de butée ne reposent pas directement sur la paroi de fond du puits d'insertion pour bloquer en translation l'obturateur lorsqu'il est en position de fermeture. Ces surfaces de butée sont ainsi positionnées sur le pied de l'obturateur de sorte que lesdites surfaces du butée atteignent le fond du fût dans lequel est engagé le pied de l'obturateur lorsque le piston est enfoncé au fond du puits d'insertion de l'élément avant en prenant en compte la norme du standard germanique selon laquelle la profondeur du puits d'insertion de la prise de courant, donc la course d'enfoncement du piston, présente une valeur déterminée supérieure à celle du standard franco-belge pour une profondeur d'encastrement totale limitée de la prise de courant.

Les logements en creux de l'élément avant selon l'invention permettent enfin un enfoncement complet du piston malgré la présence des bossages.

D'autres caractéristiques de l'élément avant conforme à l'invention sont énoncées dans les revendications 2 à 12.

L'invention propose également une prise de courant selon la revendication 13.

La description qui va suivre en regard des dessins annexés, donnés à titre d'exemples non limitatifs, fera bien comprendre en quoi consiste l'invention et comment elle peut être réalisée.

Sur les dessins annexés :
La figure 1 est une vue éclatée en perspective d'une prise de courant selon l'invention,
La figure 2 est une vue en perspective de la prise de courant de la figure 1, dans laquelle le piston est bloqué au niveau de l'enjoliveur dans une position d'attente,
La figure 3 est une vue en perspective avec un arraché partiel de la prise de courant de la figure 2,
La figure 4 est une vue de la prise de courant similaire à celle de la figure 3, dans laquelle le piston est enfoncé au fond du puits d'insertion dans une position d'utilisation,
La figure 5 est une vue en perspective avec un arraché partiel de l'élément avant selon l'invention dans lequel le piston est bloqué en position d'attente,
La figure 6 est une vue de détail de la zone I de la figure 5,
La figure 7 est une vue de l'élément avant similaire à celle de la figure 5, dans laquelle le piston est enfoncé à mi-chemin dans le puits d'insertion, entre la position d'attente et la position d'utilisation,
La figure 8 est une vue de l'élément avant similaire celle de la figure 5, dans laquelle le piston est en position d'utilisation, et
La figure 9 est une vue de détail de la zone II de la figure 8.

Par convention, les termes « avant » et « arrière » seront utilisés par rapport à la direction du regard de l'utilisateur tourné vers la prise de courant montée dans une paroi de réception. Ainsi, l'avant d'un élément désignera le côté de cet élément qui est tourné vers l'utilisateur, et l'arrière désignera le côté opposé.

Les termes « intérieur ou interne » et « extérieur ou externe » seront utilisés en référence à la prise de courant elle-même, pour désigner respectivement le côté d'un élément tourné vers le centre de la prise de courant et le côté d'un élément tourné vers l'extérieur de cette prise.

Sur les figures 1 à 4, on a représenté une prise de courant 700 dite composable dans la mesure où elle comporte un élément avant et un élément arrière structurellement et fonctionnellement indépendants l'un de l'autre, assemblés ou coopérant ensemble pour former un tout fonctionnel. Avantageusement, dans une prise composable, chaque élément doit assurer par lui-même la sécurité électrique d'un utilisateur de sorte que celui-ci puisse, en toute sécurité, accéder audit élément et/ou le manipuler.

Ici, il s'agit d'une prise de courant 700 conforme au standard germanique.

La prise de courant 700 comporte un socle 100 appartenant à l'élément arrière de la prise composable.

Ce socle 100 est réalisé en matière isolante, par exemple par moulage d'une matière plastique.

Comme le montre la figure 1, le socle 100 présente une forme globalement parallélépipédique. Ce socle 100 est ouvert en face avant. Il comporte une paroi de fond 101 bordée d'une paroi latérale 102 présentant quatre pans deux à deux opposés qui s'élèvent à partir de la paroi de fond 101, sensiblement perpendiculairement à celle-ci.

Le socle 100 loge un capot 110 (figures 1, 3 et 4), en matière isolante, qui forme une paroi intermédiaire divisant l'espace intérieur du socle 100 en deux parties : une partie avant 100A et une partie arrière 100B.

Le capot 110 est ici agencé contre un épaulement 103 de la paroi latérale 102 situé à la frontière entre la partie arrière 100B et la partie avant 100A du socle 100 (figure 3).

La partie arrière 100B est un espace clos qui s'étend entre la paroi de fond 101 du socle 100 et le capot 110 (figures 3 et 4) tandis que la partie avant 100A est un espace ouvert qui s'étend entre le capot 110 et une ouverture avant 104 du socle 100.

Comme le montre la figure 1, le capot 110 est formé par une plaquette dont une face avant 110A globalement plane s'étend sensiblement parallèlement à la paroi de fond 101 du socle 100.

Le capot 110 comporte des moyens de fixation, typiquement des moyens d'encliquetage, destinés à coopérer avec des moyens de fixation complémentaires du socle 100 pour empêcher tout déplacement du capot 110 vers l'avant. Le capot 110 reposant par ailleurs sur l'épaulement 103, tout mouvement de ce capot 110 vers l'arrière est aussi bloqué.

La partie avant 100A du socle 100 comporte des moyens de montage de ce socle 100 dans un support de mécanisme d'appareillage électrique (non représenté). Ce support se présente typiquement sous la forme d'un cadre ou d'un boîtier comportant une ouverture centrale à travers laquelle passe le socle 100.

Plus précisément, le socle 100 comporte un trottoir 120 longeant le bord de l'ouverture avant 104 du socle 100, légèrement en retrait de celle-ci, et des moyens d'encliquetage 121 ménagés dans sa paroi latérale 102 (figures 1 et 2). Ces moyens d'encliquetage 121 sont plus particulièrement prévus sur la face externe de deux pans opposés parallèles de la paroi latérale 102 du socle 100.

Lorsque le trottoir 120 vient s'appuyer sur une face avant du support, formant une paroi de réception du trottoir 120, les moyens d'encliquetage 121 s'accrochent à l'arrière du support. Le support peut ensuite être appliqué contre la paroi dans laquelle la prise de courant 700 est destinée à être montée.

Le socle 100 présente, entre une face arrière 120A du trottoir 120 et une face externe 101A de la paroi de fond 101 du socle 100, une profondeur d'encastrement déterminée conformément au standard germanique. En l'espèce, la profondeur d'encastrement est ici de 32 mm.

Le socle 100 loge dans sa partie arrière 100B des éléments de contact électrique permettant de connecter la fiche électrique insérée dans la prise de courant au réseau d'alimentation.

Ces éléments de contact électrique comprennent trois bornes de connexion.

Il est prévu une borne de connexion de phase 130 et une borne de connexion de neutre 131. Ici, il s'agit des bornes à connexion automatique comportant chacune un feuillard métallique formant un alvéole de réception ainsi qu'une partie de connexion avec une languette de connexion contre laquelle s'applique une lame ressort de connexion. Un conducteur électrique du réseau d'alimentation acheminant le courant de phase ou de neutre est destiné à être connecté à la borne de phase ou de neutre en étant pincé entre la lame ressort de connexion et la languette de connexion de la borne correspondante.

Les alvéoles de réception des bornes de connexion de phase 130 et de neutre 131 comportent des embouchures situées en regard de deux orifices 111 circulaires du capot 110 qui sont prévus pour être traversés par les broches de phase et de neutre de la fiche électrique correspondante lorsque la fiche est insérée dans la prise de courant 700 de sorte que les broches de cette fiche pénètrent dans lesdits alvéoles de réception.

Il est également prévu une borne de terre connectée électriquement à un conducteur électrique du réseau relié à la terre.

Cette borne de terre comporte également une partie de connexion avec une languette de connexion et une lame ressort de connexion appliquée sur ladite languette de connexion. Elle comprend en outre, ici, une lame métallique repliée en U formant une lyre 132, représentée sur les figures 1 et 4, reliée à ladite languette de connexion. La prise de courant 700 représentée sur les figures 1 à 4 est en effet une prise de courant 700 selon un standard germanique avec contacts de terre latéraux. La lyre 132 est obtenue classiquement par découpage et pliage d'un feuillard métallique.

Cette lyre 132 comporte deux branches latérales 132A s'étendant le long de la face interne de deux pans opposés parallèles de la paroi latérale 102 du socle 100 (il s'agit des pans portant lesdits moyens d'encliquetage 121), dans la partie avant 100A de ce socle 100, et une branche centrale 132B qui relie les branches latérales 132A (figure 1) et qui est liée à la partie de connexion. Les branches latérales 132A de la lyre 132 présentent des propriétés élastiques. La forme incurvée de chaque branche latérale, vers l'intérieur de la prise de courant 700, fait que lesdites branches latérales appuient contre des zones de contact complémentaires de la fiche électrique lorsque celle-ci est insérée dans la prise de courant.

Il est prévu, dans une partie arrière d'un pan de la paroi latérale 102 du socle 100, des ouvertures 140 (figure 1) dans lesquelles sont engagées les âmes dénudées des conducteurs électriques de phase, de neutre et de terre provenant du réseau d'alimentation pour être connectées aux parties de connexion des bornes de phase, de neutre et de terre. Le socle 100 porte aussi trois leviers de déconnexion 141 (figures 1, 3 et 4), en matière isolante, grâce auxquels on peut agir sur les lames ressort de connexion des bornes de connexion pour libérer les âmes dénudées des conducteurs électriques.

De manière avantageuse, pour assurer la sécurité électrique de l'élément arrière de la prise de courant 700, il est prévu un volet 150 logé dans la partie arrière 100B du socle 100, sous le capot 110.

Le volet 150 est réalisé d'une seule pièce par moulage d'une matière plastique isolante.

Ce volet 150 est monté libre en translation entre une position d'obturation dans laquelle il obture les orifices 111 du capot 110 et une position de libération dans laquelle il libère le passage au travers de ces orifices 111.

Le mouvement de translation du volet 150 entre sa position d'obturation et sa position de libération, qui s'effectue selon un axe perpendiculaire à un axe central A1 du socle 100, est réalisé par l'insertion au travers des orifices 111 du capot 110 des broches de la fiche électrique enfichée dans la prise de courant 700. Ce mouvement de translation est réalisé à l'encontre d'un moyen élastique de rappel qui pousse en permanence le volet 150 dans sa position d'obturation. Ce moyen élastique de rappel est ici une lame ressort 160 en forme de V, qui est comprimée entre le volet 150 et une partie intérieure du socle 100.

Comme cela est représenté sur la figure 1, le volet 150 présente plus particulièrement une forme en U dont les deux branches 152 forment des pans d'obturation des orifices 111 du capot 110. En position d'obturation, les deux branches 152 s'interposent entre les orifices 111 du capot 110 et les bornes de connexion de phase 130 et de neutre 131, tel que cela est représenté sur la figure 3.

Pour son entraînement depuis sa position d'obturation vers sa position de libération lorsque la fiche électrique est engagée dans la prise de courant 700, le volet 150 comprend, à l'extrémité libre de chacune de ses branches 152, un plan incliné 152A (figure 1). Chaque plan incliné 152A permet l'appui de l'extrémité de l'une des broches de la fiche électrique qui est engagée au travers d'un des orifices 111 du capot 110.

L'inclinaison des plans inclinés 152A est prévue de telle manière que lorsque les broches de la fiche électrique sont engagées au travers des orifices 111 du capot 110 et appuient sur ces plans inclinés 152A, elles provoquent le retrait du volet 150 vers sa position de libération. Cela permet alors aux broches d'accéder librement aux alvéoles de réception des bornes de connexion de phase 130 et de neutre 131 de la prise de courant 700.

Comme le montrent les figures 2 à 4, l'élément avant 710 de la prise de courant 700 est monté par l'avant dans le socle 100.

Avantageusement, comme cela a déjà été dit, cet élément avant 710 est structurellement et fonctionnellement indépendant du socle 100.

Il comporte un puits d'insertion 200 pour l'enfichage de la fiche électrique.

Le puits d'insertion 200 est logé dans la partie avant 100A du socle 100 (voir figures 3 et 4).

Comme le montrent plus particulièrement les figures 4 et 5, le puits d'insertion 200 est plus spécifiquement délimité par une paroi de fond 201 et une paroi latérale 202. La paroi latérale 202 du puits d'insertion 200, ici globalement cylindrique de révolution, est centrée autour de l'axe central A1. Le puits d'insertion 200 est ouvert vers l'avant et fermé à l'arrière par la paroi de fond 201. L'axe central A1 correspond à un axe d'insertion de la fiche électrique dans le puits d'insertion 200. Les parois de fond 201 et latérale 202 du puits d'insertion 200 appartiennent à une pièce monobloc réalisée en un matériau isolant.

Le puits d'insertion 200 présente ici une profondeur déterminée conformément au standard germanique.

Comme le montre la figure 3, la paroi de fond 201 du puits d'insertion 200 présente deux ouvertures 210 pour le passage des broches de la fiche électrique vers les bornes de connexion de phase 130 et de neutre 131. Ces deux ouvertures 210 sont positionnées en correspondance des deux orifices 111 du capot 110. Les broches de la fiche électrique qui traversent les ouvertures 210 de la paroi de fond 201 du puits d'insertion 200 s'insèrent alors au travers des orifices 111 du capot 110 qui donnent accès aux alvéoles de réception des bornes de connexion de phase 130 et de neutre 131.

Comme le montre la figure 5, la paroi de fond 201 du puits d'insertion 200 présente dans son bord périphérique deux découpes périphériques 211 pour le passage des deux branches latérales 132A de la lyre 132. La paroi de fond 201 du puits d'insertion 200 est agencée contre le capot 110 séparant les parties avant 100A et arrière 100B du socle 100 (figure 3).

La face interne 202A de la paroi latérale 202 du puits d'insertion 200 comporte ici par ailleurs deux rainures 203 rectangulaires diamétralement opposées (figures 4 et 7) au travers desquelles les branches latérales 132A de la lyre 132 font saillie à l'intérieur du puits d'insertion 200.

La paroi latérale 202 du puits d'insertion 200 comporte aussi des moyens de montage dans le socle 100. Ces moyens de montage comportent ici deux dents 204 (figure 1) en saillie de la face externe 202B paroi latérale 202 du puits d'insertion 200, disposées de manière opposée par rapport à l'axe central A1 et adaptées à s'accrocher sur des zones d'accroche prévues en correspondance dans la paroi latérale 102 du socle 100.

L'élément avant 710 comporte également un enjoliveur 220 rapporté sur une extrémité avant 202C de la paroi latérale 202 du puits d'insertion (figures 4 et 8), à l'opposé de la paroi de fond 201 du puits d'insertion 200.

L'enjoliveur 220 se présente sous la forme d'une plaque 221 avec une face avant 221A et une face arrière 221B planes. La plaque 221 est percée en son centre d'une ouverture ici circulaire, centrée sur l'axe central A1. La plaque 221 présente un contour extérieur carré mais elle pourrait toutefois présenter un contour extérieur circulaire ou rectangulaire.

L'ouverture centrale de la plaque 221 est bordée par une paroi intérieure cylindrique 222 qui s'étend vers l'arrière de la plaque 221, sur une faible hauteur le long de l'axe central A1. Le contour extérieur de la plaque 221 est bordé par une paroi extérieure périphérique 223 qui s'étend également vers l'arrière de la plaque 221, sur une faible hauteur le long de l'axe central A1, en regard de la paroi intérieure cylindrique 222. La paroi intérieure cylindrique 222, la paroi extérieure périphérique 223 et la face arrière 221B de la plaque 221 délimitent une gorge 226 qui s'ouvre vers l'arrière de la plaque 221.

Comme le montre la figure 1, la plaque 221 porte en outre quatre pattes de montage 225 qui s'étendent à partir de la face arrière 221B de la plaque 221, vers l'arrière perpendiculairement à celle-ci. Ces pattes de montage 225 sont positionnées aux quatre points cardinaux autour de la paroi intérieure cylindrique 222. Elles dépassent vers l'arrière du bord libre 222C de la paroi intérieure cylindrique 222. Chaque patte de montage 225 porte à son extrémité libre, sur sa face interne tournée vers le centre de l'ouverture centrale de la plaque 221, une dent 225A pour l'accrochage de l'enjoliveur 220 à la paroi latérale 202 du puits d'insertion 200. Les pattes de montage 225 de l'enjoliveur 220 sont adaptées à être engagées entre la face externe 202B et des brides 206 de la paroi latérale 202 du puits d'insertion 200 de manière à accrocher les dents 225A sur des rebords 206A prévus en saillie de la face externe 202B de ladite paroi latérale 202. Lesdites pattes de montage 225 sont maintenues en place, accrochées à la paroi latérale 202 du puits d'insertion 200, grâce aux brides 206 qui les plaquent contre ladite paroi latérale 202.

Lorsque l'enjoliveur 220 est accroché à la paroi latérale 202 du puits d'insertion 200, l'ouverture centrale de l'enjoliveur 220 forme l'ouverture avant 200A du puits d'insertion de l'élément avant 710 et donc de la prise de courant 700 et la face avant 221A de l'enjoliveur 220 forme la face avant de l'élément avant 710 de la prise de courant 700.

Enfin, lorsque l'élément avant 710 est monté dans le socle 100, la gorge 226 arrière de l'enjoliveur 220 accueille un bord avant 102A de la paroi latérale 102 du socle 100 et la tranche libre de la paroi extérieure périphérique 223 de l'enjoliveur 220 repose sur la face avant du trottoir 120 du socle 100 (voir figures 2 et 3).

En variante, l'enjoliveur et la paroi latérale du puits d'insertion peuvent être formés d'une seule pièce monobloc.

L'élément avant 710 de la prise de courant 700 comprend en outre un piston 300 qui ferme, c'est-à-dire qui obture, une section du puits d'insertion 200. Ce piston 300 est mobile en translation dans le puits d'insertion 200, le long de l'axe central A1. On entend ainsi ici par « fermer une section du puits d'insertion » le fait que, quelle que soit sa position dans le puits d'insertion 200, le piston 300 s'étend en travers du puits d'insertion 200, au contact de la paroi latérale 202 et parallèlement à la paroi de fond 201 du puits d'insertion 200.

Comme le montre la figure 1, ce piston 300 comporte une paroi principale 301 de contour globalement circulaire. Le contour de la paroi principale 301 du piston 300 comporte deux découpes 303 diamétralement opposées pour le passage des branches latérales 132A de la lyre 132. La face avant 301A de la paroi principale s'étend ici dans un plan perpendiculaire à l'axe central A1.

La paroi principale 301 est partiellement entourée d'une paroi tombante 302 orientée vers l'arrière de la prise de courant 700 (figures 1, 5 et 7). Cette paroi tombante 302 s'applique contre la face interne 202A de la paroi latérale 202 du puits d'insertion 200 et guide le coulissement du piston 300 le long de cette paroi latérale 202. La paroi tombante 302 porte ici quatre griffes 306 en saillie, régulièrement réparties autour de la paroi tombante 302, adaptées à retenir le piston 300 dans le puits d'insertion 200. Ces griffes 306 comportent des surfaces de retenue adaptées à se bloquer contre le bord arrière libre 222C de la paroi intérieure cylindrique 222 de l'enjoliveur 220 lorsque le piston 300 arrive en bout de course en position haute dans le puits d'insertion 200 (voir figure 4). Ces griffes 306 empêchent ainsi tout mouvement supplémentaire du piston 300 vers l'avant lorsqu'elles sont au contact de l'enjoliveur 220. La paroi latérale 202 du puits d'insertion 200 comporte des rainures 205 adaptées au passage des griffes 306 lorsque le piston 300 est translaté (voir figures 4, 5 et 7).

Comme le montre la figure 1, le piston 300 comprend aussi deux paires de pattes 305, diamétralement opposées et s'étendant le long de l'axe central A1, depuis le bord périphérique de la paroi principale 301 du piston 300 vers la paroi de fond 201 du puits d'insertion 200. Ces paires de pattes 305 sont prévues pour coulisser en translation dans des rainures de guidage de montants latéraux 400 (figures 1, 4 et 7) portés par la face interne 202A de la paroi latérale 202 du puits d'insertion 200. Les montants latéraux 400 présentent une forme allongée en U, les deux branches 410 du U délimitant une rainure de guidage pour les pattes 305 du piston 300, ce qui empêche la paroi principale 301 du piston 300 de basculer par rapport à l'axe central A1.

La paroi principale 301 du piston 300 comporte également deux ouvertures 304 circulaires (figures 1 à 5, 7 et 8) dont les dimensions et les positions sont adaptées au passage des broches de la fiche électrique insérée dans le puits d'insertion 202 de la prise de courant 700.

Le piston 300 est plus particulièrement mobile seulement en translation le long de l'axe central A1 du puits d'insertion 200 entre deux positions extrêmes.

Dans l'une de ces positions extrêmes, représentée sur les figures 4 et 8, appelée par la suite position d'utilisation, le piston 300 s'étend le plus loin possible de l'ouverture avant 200A du puits d'insertion 220. En d'autres termes, en position d'utilisation, le piston 300 est complètement enfoncé au fond du puits d'insertion 200.

Dans l'autre position extrême, représentée sur les figures 2, 3 et 5, appelée par la suite position d'attente, le piston 300 s'étend dans l'ouverture avant 200A du puits d'insertion 200. En d'autres termes, le piston 300 est complètement remonté en haut du puits d'insertion 200.

Plus précisément, dans la position d'attente, la face avant 301A de la paroi principale 301 du piston 300 s'étend à affleurement de la face avant 221A de la plaque 221 de l'enjoliveur 220, tel que cela est représenté sur les figures 2, 3 et 5. Dit autrement, dans sa position d'attente, la face avant 301A de la paroi principale 301 du piston 300 s'étend alors dans le même plan que la face avant 221A de la plaque 221 de l'enjoliveur 220, ou avec un décalage inférieur au dixième de millimètre.

Dans cette position d'attente, le piston 300 obture tout le puits d'insertion 200 et limite ainsi l'accès aux bornes de connexion 130, 131, 132.

Quelle que soit la position du piston 300, les ouvertures 304 du piston 300 sont constamment positionnées au droit, c'est-à-dire alignées selon un axe parallèle à l'axe central A1, des ouvertures 210 de la paroi de fond 201 du puits d'insertion 200 et des orifices 111 du capot 110. Cet alignement permet aux broches de la fiche électrique insérée dans le puits d'insertion 200, d'accéder, au travers des ouvertures 304 du piston 300, aux alvéoles de réception des bornes de connexion de phase 130 et de neutre 131.

Le piston 300 fonctionne en coopération avec un obturateur 500 qui appartient à l'élément avant 710.

Comme le montre la figure 1, l'obturateur 500 présente une forme en T avec un pied 510 tubulaire d'axe confondu avec l'axe central A1, surmonté d'une plaque sensiblement plane qui s'étend dans un plan orthogonal à cet axe central A1 et qui forme une tête 520 de l'obturateur 500. Comme le montre la figure 5, le pied 510 de l'obturateur 500 est globalement un cylindre creux présentant une extrémité libre arrière 510A opposée à la tête 520, qui ferme l'autre extrémité. Il présente en particulier une paroi cylindrique 513 s'étendant autour de l'axe central A1.

L'obturateur 500 comprend plus particulièrement deux ailes 521, 522 formées par les deux extrémités de sa tête 520. Les deux ailes 521, 522 s'étendent de part et d'autre du pied 510 (voir figure 5).

La tête 520 de l'obturateur 500 est positionnée immédiatement sous le piston 300 (figures 3, 4, 5, 7 et 8). Comme cela sera décrit par la suite, la tête 520 de l'obturateur 500 est positionnée immédiatement sous le piston 300 quelle que soit la position du piston 300 puisque qu'elle est contrainte contre le piston 300 par un ressort de rappel 650.

L'obturateur 500 est mobile suivant deux mouvements combinés.

L'obturateur 500 est tout d'abord mobile en rotation autour de l'axe central A1 entre une position de fermeture et une position d'ouverture.

En position de fermeture (figures 2, 3 et 5), l'obturateur 500 permet de fermer, par l'arrière, les ouvertures 304 du piston 300.

En effet, les ailes 521, 522 sont agencées l'une par rapport à l'autre de telle manière que, en position de fermeture, elles se placent au droit des deux ouvertures 304 du piston 300 pour obturer l'accès au puits d'insertion 200 (figures 3 et 5). Les ailes 521, 522 sont alors respectivement alignées avec les ouvertures 304 du piston 300 et les orifices 111 du capot 110 (figure 3). Ainsi, en étant interposées entre les ouvertures 304 du piston 300 et les orifices 111 du capot 110, elles interdisent l'accès aux bornes de connexion de phase 130 et de neutre 131.

Inversement, en position d'ouverture (figures 4, 7 et 8), l'obturateur 500 autorise l'accès aux bornes de connexion de phase 130 et de neutre 131. Pour autoriser l'accès à ces bornes 130, 131, l'obturateur 500 pivote autour de l'axe central A1 jusqu'à ce que ses ailes 521, 522 s'écartent des deux ouvertures 304 du piston 300 pour libérer le passage vers les orifices 111 du capot 110 et les embouchures des alvéoles de réception des bornes de connexion de phase 130 et de neutre 131.

Comme le montre bien la figure 3, pour son entraînement en rotation depuis sa position de fermeture vers sa position d'ouverture lorsque la fiche électrique est engagée dans la prise de courant 700, l'obturateur 500 présente sur ses deux ailes 521, 522 deux pans inclinés 523, 524.

Ces deux pans inclinés 523, 524 sont situés sur les ailes 552, 553 de telle sorte qu'ils sont positionnés au droit des ouvertures 304 du piston 300, immédiatement sous ces ouvertures 304, lorsque l'obturateur 500 est en position de fermeture.

Les deux pans inclinés 523, 524 sont agencés de part et d'autre de l'axe central A1 et débouchent chacun sur l'un des bords longitudinaux 520B de la tête 520 de l'obturateur 500. L'inclinaison de ces pans inclinés 523, 524 est prévue de telle manière que, lorsque les broches de la fiche électrique sont engagées au travers des ouvertures 304 du piston 300 et qu'elles appuient sur ces pans inclinés 523, 524, elles provoquent la rotation de l'obturateur 500 vers sa position d'ouverture, ce qui permet à ces broches de librement accéder au puits d'insertion 200.

Lorsqu'il est en position d'ouverture, l'obturateur 500 est également mobile en translation, selon l'axe central A1, entre une position haute (voir figure 3), dans laquelle son pied 510 s'étend majoritairement dans le puits d'insertion 200, et une position basse (voir figure 4), dans laquelle la tête 520 est placée au fond du puits d'insertion 200. On entend par « majoritairement » le fait que plus de 80% de la longueur du pied 510 (selon l'axe central A1) s'étend alors dans le puits d'insertion 200.

Cette mobilité en translation de l'obturateur 500 lui permet de suivre la course du piston 300 entre ses positions extrêmes d'attente et d'utilisation.

La position haute de l'obturateur 500 correspond à la position d'attente du piston 300, le piston 300 s'étendant alors à affleurement de la face avant 221A de l'enjoliveur 220.

La position basse de l'obturateur 500 correspond quant à elle à la position d'utilisation du piston 300, le piston 300 étant alors complètement enfoncé au fond du puits d'insertion 200. Ainsi, en position basse, la tête 520 de l'obturateur 500 est au contact de la paroi de fond 201 du puits d'insertion 200.

Le passage de l'obturateur 500 de sa position haute à sa position basse est provoqué par l'insertion de la fiche électrique dans le puits d'insertion 200 qui enfonce le piston 300 depuis sa position d'attente vers sa position d'utilisation au fond du puits d'insertion 200.

La remontée de l'obturateur 500 de sa position basse à sa position haute, qui entraine également la remontée du piston 300 en position d'attente, est quant à elle assurée par le ressort de rappel 650. Cette remontée s'opère automatiquement lorsque la fiche électrique est extraite du puits d'insertion 200. Le ressort de rappel 650 est engagé à l'intérieur du pied 510 tubulaire de l'obturateur 500. Il est partiellement engagé dans le pied 510 lorsque l'obturateur 500 est en position haute (figure 5) et complètement engagé dans le pied 510 lorsque l'obturateur 500 est en position basse (figure 8).

De manière remarquable, l'élément avant 710 comprend un fût 600 solidaire de la paroi de fond 201 du puits d'insertion 200. Lors de l'enfoncement du piston 300, et donc du passage de l'obturateur 500 de sa position haute à sa position basse, le pied 510 de l'obturateur 500 s'engage dans le fût 600.

Comme le montre la figure 7, le fût 600 est fermé à l'arrière par un fond 610 et débouche à l'avant par une embouchure 600A dans le puits d'insertion 200. Pour recevoir le pied 510 de l'obturateur 500, le fût 600 est placé sous la paroi de fond 201 du puits d'insertion 200 et est centré sur l'axe central A1. Le fût 600 est globalement tubulaire. Il présente un diamètre intérieur égal, au jeu près, au diamètre externe de la paroi cylindrique 513 du pied 510 de l'obturateur 500 pour que ledit pied 510 s'emboite, au jeu près, dans le fût 600 lorsque l'obturateur 500 passe en position basse.

Le fond 610 du fût 600 présente deux ouvertures d'extrémité 611 (figures 5 et 7) pour le passage de l'extrémité libre arrière 510A du pied 510 de l'obturateur 500, qui présente ici deux extensions diamétralement opposées qui dépassent légèrement ledit fond 610, vers l'arrière, lorsque l'obturateur 500 est en position basse, tel que cela est représenté sur la figure 8. Ici, ces deux ouvertures d'extrémité 611 s'étendent aussi sur la paroi latérale 630 du fût 600 le long de l'axe central A1. La paroi de fond 101 du socle 100 présente elle-aussi deux ouvertures (non représentées) en correspondance des ouvertures d'extrémité 611 du fond 610 du fût 600.

Le fût 600 présente une hauteur, c'est-à-dire une longueur mesurée selon l'axe central A1 entre la paroi de fond 201 du puits d'insertion 200 et son fond 610, qui lui permet de recevoir, au jeu près, tout le pied 510 de l'obturateur 500 lorsqu'il est en position basse, c'est-à-dire tout le pied 510 à l'exception de l'extrémité libre arrière 510A du pied 510 dépassant du fût 600. On entend par recevoir tout le pied 510 de l'obturateur « au jeu près » le fait que 90% de la longueur du pied est logée dans le fût 600 en position basse.

Lorsque l'élément avant 710 est monté dans le socle 100, le fût 600 s'étend dans la partie arrière 100B du socle 100 (figures 3 et 4), sa hauteur doit donc également être compatible avec celle la partie arrière 100B du socle 100. Une fois rapporté dans la partie arrière 100B du socle 100, le fond 610 du fût 600 est ici au contact de la paroi de fond 101 du socle 100. Le fût 600 traverse le capot 110 qui présente à cet effet un évidement central 112 (figure 1) pour le passage du fût 600 lors de l'assemblage de la prise de courant 700.

Grâce au fût 600, l'obturateur 500 est guidé en rotation et en translation par rapport au puits d'insertion 200 suivant l'axe central A1.

En effet, il permet d'une part de guider l'obturateur 500 en rotation autour de l'axe central A1 puisque, comme le montre la figure 6, l'extrémité libre arrière 510A du pied 510 est engagée dans le fût 600 même lorsque l'obturateur 500 est position haute. Comme le montre la figure 9, de manière complémentaire, l'obturateur 500 est aussi guidé en rotation par un élément 307 en saillie de la face arrière 301B de la paroi principale 301 du piston 300 qui est engagé dans un renfoncement central 525 de la tête 520 de l'obturateur 500.

D'autre part, le fût 600 permet aussi de guider l'obturateur 500 en translation (lorsqu'il est en position d'ouverture).

Pour cela, il présente deux ouvertures allongées formant deux rainures de guidage 620 dans lesquelles glissent des nervures 512 prévues sur le pied 510 de l'obturateur 500 lorsque ce dernier est en translation (figures 4, 6, 8 et 9).

Ces rainures de guidage 620, ici au nombre de deux, sont pourvues dans la paroi latérale 630 du fût 600 qu'elles traversent de part en part. Elles s'étendent à l'opposé l'une de l'autre, parallèlement à l'axe central A1. Elles sont fermées à l'arrière au niveau du fond 610 du fût 600 par une portion d'extrémité arrière 631 de paroi latérale 630 du fût 600 et débouchent à l'avant dans des découpes centrales 212 prévues dans la paroi de fond 201 du puits d'insertion 200 sur le bord de l'embouchure 600A du fût 600.

De manière complémentaire, les deux nervures 512 sont positionnées en saillie de la paroi cylindrique 513 du pied 510, selon deux génératrices diamétralement opposées (figures 5 et 6). Les deux nervures 512 s'étendent parallèlement à l'axe central A1 et présentent des sections transversales rectangulaires. Les nervures 512 s'étendent rectilignement le long du pied 510 de l'obturateur 500 depuis sa tête 520 vers son extrémité libre arrière. Chaque nervure 512 présentent une face d'extrémité arrière 512A s'étendant à proximité de l'extrémité libre arrière 510A du pied 510, orthogonalement à l'axe central A1.

Les nervures 512 du pied 510 de l'obturateur 500 sont orientées de telle sorte que, lorsque l'obturateur 500 a pivoté en position d'ouverture, elles sont situées dans l'axe des découpes centrales 212 (figures 3 et 6) pratiquées dans la paroi de fond 201 du puits d'insertion 200, si bien qu'elles peuvent s'y engager et libérer ainsi la mobilité d'enfoncement piston 300.

Les rainures de guidage 620 présentent une longueur suffisante pour que les nervures 512 puissent y coulisser librement, sans qu'elles soient bloquées par la portion d'extrémité arrière 631 de la paroi latérale 630 du fût 600 lorsque l'obturateur 500 arrive en position basse. Les nervures 512 arrivent ici au contact de la portion d'extrémité arrière 631 de paroi latérale 630 du fût 600 lorsque l'obturateur 500 arrive en position basse (figure 8). Les rainures de guidage 620 présentent aussi des sections transversales rectangulaires adaptées à celles des nervures 512 du pied 510 de l'obturateur 500.

Le fût 600 permet également de maintenir le ressort de rappel 650. Le ressort de rappel 650 est en effet interposé entre le fond 610 du fût 600 et la partie de la face arrière 520C de la tête 520 de l'obturateur 500 qui ferme l'extrémité avant du pied 510 de l'obturateur 500.

Le ressort de rappel 650 est ainsi solidarisé au puits d'insertion 200, ce qui signifie que, lorsque élément avant 710 est démonté du socle 100, le ressort de rappel 650 reste interposé entre des composants de l'élément avant 710, à savoir l'obturateur 500 et le fût 600.

Le ressort de rappel 650 est avantageusement un ressort de compression et de torsion, ce qui lui permet de ramener l'obturateur 500 en position de fermeture lorsque la fiche électrique est extraite du puits d'insertion 200.

En compression, le ressort de rappel 650 agit pour maintenir la tête 520 de l'obturateur 500, et plus particulièrement une face avant 520A de ladite tête 520, en appui contre la face arrière 301B de la paroi principale 301 du piston 300 (figure 5) et rappeler ainsi le piston 300 en position d'attente lorsqu'aucun effort n'est exercé sur celui-ci.

Pour agir en torsion, les extrémités 651, 652 de ce ressort de rappel 650 (figure 1) sont par ailleurs respectivement bloquées en rotation autour de l'axe central A1 par rapport à l'obturateur 500 et par rapport au fût 600.

Elles sont à cet effet repliées pour s'étendre suivant un diamètre du ressort de rappel 650. En correspondance, le fond 610 du fût 600 et la partie de la face arrière 520C de la tête 520 de l'obturateur 500 porte chacun deux nervures (non représentées) qui délimitent entre elles une gorge d'accueil de l'extrémité 651, 652 correspondante du ressort de rappel 650.

Ce ressort de rappel 650 agit alors en torsion autour de l'axe central A1, pour rappeler l'obturateur 500 en position de fermeture lorsqu'aucun effort n'est exercé sur celui-ci.

Lorsque le piston 300 est dans sa position d'actionnement au fond du puits d'insertion 200, le ressort de rappel 650 est comprimé à l'intérieur du pied 510 de l'obturateur 500.

Ainsi, puisque le fût 600 maintient le ressort de rappel 650, l'élément avant 710 de la prise de courant 700 comprend, à lui seul, l'ensemble des mécanismes permettant de rendre le piston 300 mobile dans le puits d'insertion 200. La prise de courant 700 est donc composable dans le sens où l'élément avant 710 peut être démonté du socle 100 tout en maintenant solidairement l'ensemble des éléments qui le compose. L'obturateur 500 assure par lui-même la sécurité électrique de l'élément avant 710.

Avantageusement, l'élément avant 710 comprend aussi des moyens de verrouillage 560 débrayables adaptés à bloquer l'obturateur 500 en translation lorsqu'il est en position de fermeture.

Ainsi, en position de fermeture, l'obturateur 500 est bloqué en position haute, ce qui permet avantageusement, grâce à l'agencement de l'obturateur 500 immédiatement sous le piston 300, de bloquer le piston 300 en position d'attente.

Les moyens de verrouillage 560 sont débrayables à la faveur uniquement du déplacement de l'obturateur 500 depuis sa position de fermeture vers sa position d'ouverture.

Ces moyens de verrouillage 560 permettent d'éviter qu'un simple appui sur le piston 300 ne l'enfonce vers l'arrière lorsque l'obturateur 500 est encore en position de fermeture.

En l'espèce, ces moyens de verrouillage 560 sont formés d'une part, par des surfaces de butée 511, ici au nombre de deux, appartenant aux nervures 512 du pied 510 de l'obturateur 500 et par des bossages 550, également au nombre de deux, en saillie de la paroi de fond 201 du puits d'insertion 200 (figures 3 et 6).

Comme le montre la figure 6, chaque surface de butée 511 correspond plus particulièrement à une portion latérale périphérique d'une des faces d'extrémité arrière 512A des nervures 512 du pied 510 de l'obturateur 500. Les surfaces de butée 511 s'étendent donc ici orthogonalement à l'axe central A1.

Comme le montre la figure 6, les bossages 550 sont quant à eux positionnés le long du bord de l'embouchure 600A du fût 600 dans le puits d'insertion 200, de manière diamétralement opposée.

Comme le montre bien la figure 6, chaque bossage 550 est positionné en correspondance d'une des deux surfaces de butée 511 de sorte qu'en position de fermeture, les surfaces de butée 511 sont placées sur les bossages 550. En variante, les surfaces de butée pourraient très légèrement surplomber les bossages. Ainsi, au moindre appui sur le piston 300, les surfaces de butée 511 viennent au contact des bossages 550, ce qui bloque le piston 300.

Chaque bossage 550 présente plus spécifiquement une face d'appui 550A (figure 6), destinée à recevoir une des deux surfaces de butée 511, qui s'étend (comme les surfaces de butée 511) orthogonalement à l'axe central A1 du puits d'insertion 200. Ceci assure un blocage efficace des surfaces de butée 511 sur les faces d'appui 550A des bossages 550.

Comme le montre la figure 6, chaque bossage 550 présente globalement une forme de parallélépipède rectangle, s'élevant le long de l'axe central A1, depuis la paroi de fond 201 du puits d'insertion 200, jusqu'à sa face d'appui 550A, qui délimite ainsi son extrémité avant. Chaque bossage 550 présente toutefois une face inclinée 550B qui s'étend à partir de sa face d'appui 550A en direction de la découpe centrale 212 pratiquée dans la paroi de fond 201 du puits d'insertion 200 pour le passage de sa nervure 512 associée, la face inclinée 550B étant transverse à l'axe central A1. En l'espèce, chaque face inclinée 550B forme un angle d'environ 45 degrés avec l'axe central A1 du puits d'insertion 200. Ces faces inclinées 550B facilitent la remontée de l'obturateur 500 en position de fermeture. Hormis les faces inclinées 550B, les bossages 550 présentent des sections transversales de forme sensiblement égale à celle des nervures 512 du pied 510 de l'obturateur 500. Les bossages 550 viennent ici de formation avec la paroi de fond 201 du puits d'insertion 200.

La hauteur des bossages 550 est telle que le piston 300 est effectivement bloqué en position haute à affleurement de la face avant 221A de l'enjoliveur 220 bien que les nervures 512 s'étendent à distance de l'extrémité libre 510A du pied 510. Les bossages 550 permettent en effet de remonter l'appui des nervures 512 (lorsque l'obturateur est en position de fermeture) vers l'ouverture avant 200A de l'élément avant 710.

Grâce aux bossages 550, il est ainsi possible de bloquer le piston 300 en position d'attente bien que les nervures 512, qui délimitent les surfaces de butée 511, s'étendent à distance de l'extrémité libre 510A du pied 510 de l'obturateur 500. Sans ces bossages 550, l'obturateur 500 serait bloqué par la paroi de fond 201 du puits d'insertion 200, et ne serait donc pas bloqué à affleurement de l'enjoliveur 220, la hauteur des nervures 512 étant quant à elle limitée par la présence du fond 610 du fût 600 (maintenant le ressort de rappel 650) et par la profondeur disponible pour loger le fût 600 dans la partie arrière 100B du socle 100.

La hauteur des bossages, selon l'axe central A1, entre la paroi de fond 201 du puits d'insertion 200 et leur surface d'appui 550A, est par exemple comprise entre 0,5 mm et 2 mm.

Comme le montre bien la figure 9, lorsque l'obturateur 500 est en position basse, les bossages 550 sont avantageusement logés dans des logements en creux 530 prévus dans la tête 520 de l'obturateur 500.

De manière remarquable, chaque logement en creux 530 est en effet conformé pour accueillir un bossage 550 en saillie de la paroi de fond 201 du puits d'insertion 200. Ainsi, la face arrière 520C de la tête 520 de l'obturateur 500 épouse la forme de la paroi de fond 201 du puits d'insertion 200 (figures 4, 8 et 9), ce qui permet un enfoncement maximum du piston 300 dans le puits d'insertion 200.

Grâce aux logements en creux 530, il est ainsi possible d'atteindre une course du piston 300 de 17,8 mm entre ses deux positions extrêmes d'attente et d'utilisation, afin de correspondre au standard germanique.

Comme cela apparaît sur les figures 4 et 8, chaque logement en creux 530 est ici une ouverture qui traverse une des ailes 521, 522 de la tête 520 de l'obturateur 500. Les logements en creux 530 présentent ici une section rectangulaire adaptée à celle des bossages 550. Bien entendu, ces logements en creux pourraient être des renfoncements à fond fermé qui débouchent seulement sur la face arrière de la tête de l'obturateur.

Par ailleurs, comme le montre la figure 8, les pans inclinés 523, 524 des ailes 521, 522 de l'obturateur 500 génèrent des surépaisseurs sur la face arrière 520C de la tête 520 de l'obturateur 500. Afin d'éviter que, lorsque la tête 520 de l'obturateur 500 est plaquée contre la paroi de fond 201 du puits d'insertion 200, les ailes 521, 522 de l'obturateur 500 n'interfèrent avec ladite paroi de fond 201 et limite l'enfoncement du piston 300, les ouvertures 210 de cette paroi de fond 201 sont élargies pour accueillir lesdites surépaisseurs.

L'élément avant 710 comprend par ailleurs des moyens de butée (non représentés) permettant de bloquer la rotation de l'obturateur 500 en position de fermeture. En d'autres termes, ces moyens de butée empêchent l'obturateur 500 de quitter sa position de fermeture (à l'opposé de sa position d'ouverture). Ces moyens de butée, contre lesquels les bords longitudinaux 520B de la tête 520 de l'obturateur 500 viennent s'appuyer, sont ici prévus en saillie de la face arrière 301B de la paroi principale 301 du piston 300.

On peut à présent décrire les mouvements des différents composants de la prise de courant 700 lors de l'insertion d'une fiche électrique dans le puits d'insertion 200 de cette prise de courant 700.

Initialement, comme le montrent les figures 3 et 5, le piston 300 est maintenu en position d'attente par le ressort de rappel 650.

L'obturateur 500, qui est maintenu en position de fermeture par le ressort de rappel 650, permet alors d'éviter que des particules de poussière n'entrent à l'intérieur de la prise de courant 700 et d'éviter qu'un simple appui sur le piston 300 ne provoque l'enfoncement de celui-ci dans le puits d'insertion 200.

Le volet mobile 150 est quant à lui maintenu en position d'obturation par la lame ressort 160.

Puis, lorsqu'un usager engage une fiche électrique dans la prise de courant 700, les broches de cette fiche électrique traversent les ouvertures 304 du piston 300 et viennent en appui contre les pans inclinés 523, 524 de l'obturateur 500, ce qui provoque le pivotement de ce dernier. Les nervures 512 de l'obturateur 500 se retrouvent alors dans l'axe des découpes centrales 212 de la paroi de fond 201 du puits d'insertion 200 et des rainures de guidage 620 du fût 600.

La fiche électrique pénètre alors plus en profondeur dans le puits d'insertion 200. Une telle position intermédiaire est représentée en figure 7. La fiche électrique progresse dans le puits d'insertion 200 jusqu'à ce que ses broches traversent les orifices 111 du capot 110 et viennent en appui contre les pans inclinés 152A du volet mobile 150, ce qui provoque la translation du volet mobile 150 vers la position de libération.

La fiche électrique est alors libre de s'engager jusqu'au fond du puits d'insertion 200 de sorte que le socle de la fiche électrique maintient le piston 300 en position d'utilisation (figures 4, 8 et 9). Les broches de la fiche électrique s'engagent dans les bornes de connexion de phase 130 et de neutre 131.

L'extraction de la fiche électrique hors de la prise de courant 700 provoque le mouvement inverse des différents composants de cette prise de courant 700, grâce notamment au ressort de rappel 650 et à la lame ressort 160.

L'invention n'est pas limitée au mode de réalisation décrit et représenté et l'on pourrait prévoir toute variante conforme aux revendications annexées.

## Revendications

1. Elément avant (710) pour une prise de courant (700), comprenant :
- une paroi latérale (202) et une paroi de fond (201) qui délimitent un puits d'insertion (200) d'une fiche électrique, le puits d'insertion (200) s'élevant autour d'un axe central (A1) depuis la paroi de fond (201) vers une ouverture avant (200A),
- un enjoliveur (220) rapporté sur une extrémité (202C) de ladite paroi latérale (202), à l'opposé de ladite paroi de fond (201), de sorte qu'une face avant (221A) de l'enjoliveur (220) borde l'ouverture avant (200A) du puits d'insertion (200),
- un piston (300) qui ferme une section du puits d'insertion (200), le piston (300) étant mobile dans le puits d'insertion (200) le long dudit axe central (A1) entre une position d'attente dans laquelle une face avant (301A) du piston (300) s'étend dans l'ouverture avant (200A) du puits d'insertion (200) à affleurement de la face avant (221A) de l'enjoliveur (220) et une position d'utilisation dans laquelle il est enfoncé au fond du puits d'insertion (200), le piston (300) comprenant deux ouvertures (304) pour l'introduction de deux broches de la fiche électrique,
- un obturateur (500) en forme de T avec un pied (510) globalement cylindrique centré sur ledit axe central (A1) et une tête (520) comportant deux ailes (521, 522) s'étendant perpendiculairement et de part et d'autre du pied (510), la tête (520) étant positionnée immédiatement sous le piston (300), l'obturateur (500) étant mobile :
¤ en rotation autour de l'axe central (A1) du puits d'insertion (200) entre une position de fermeture dans laquelle il bloque le piston (300) en position d'attente et dans laquelle les ailes (521, 522) se placent au droit des deux ouvertures (304) du piston (300) pour obturer l'accès au puits d'insertion (200) et une position d'ouverture dans laquelle il autorise la translation du piston (300) entre sa position d'attente et sa position d'utilisation et dans laquelle les ailes (521, 522) s'écartent des deux ouvertures (304) du piston (300), et,
¤ en translation le long de l'axe central (A1) du puits d'insertion (200), lorsqu'il est placé en position d'ouverture, entre une position haute dans laquelle le pied (510) s'étend majoritairement dans le puits d'insertion (200) et une position basse dans laquelle la tête (520) est placée au fond du puits d'insertion (200),
- des moyens de verrouillage (560) débrayables adaptés à bloquer l'obturateur (500) en translation lorsqu'il est en position de fermeture et qui comprennent deux surfaces de butée (511) placées sur le pied (510) de l'obturateur (500), à l'opposé de la tête (520) de l'obturateur (500), et
- un ressort de rappel (650) de l'obturateur (500) en position de fermeture,
**caractérisé en ce que** l'élément avant (710) comprend un fût (600) d'une hauteur prédéterminée, fermé à l'arrière par un fond (610) et débouchant à l'avant dans le puits d'insertion (200), le fût (600) étant solidaire de la paroi de fond (201) du puits d'insertion (200) et étant placé sous ladite paroi de fond (201), centré sur l'axe central (A1) pour recevoir, au jeu près, tout le pied (510) de l'obturateur (500) lorsqu'il est en position basse, le ressort de rappel (650) étant interposé entre le fond du fût (600) et l'obturateur (500),
**en ce que** les moyens de verrouillage (560) comprennent deux bossages (550), positionnés en correspondance des surfaces de butée (511), lesdits bossages (550) faisant saillie dans le puits d'insertion (200) à partir de la paroi de fond (201), les surfaces de butée (511) étant adaptées à venir se placer sur lesdits bossages (550) lorsque l'obturateur (500) est en position de fermeture, et **en ce que** la tête (520) de l'obturateur (500) comporte deux logements en creux (530), chacun des logements en creux (530) étant conformé pour accueillir un des deux bossages (550) lorsque l'obturateur (500) est en position basse de sorte que la tête (520) s'étend contre la paroi de fond (201) du puits d'insertion (200).

2. Elément avant (710) selon la revendication 1, dans lequel les logements en creux (530) sont prévus sur une face arrière (520C), tournée vers la paroi de fond (201) du puits d'insertion (200), de chacune des ailes (521, 522) de la tête (520) de l'obturateur (500).

3. Elément avant (710) selon la revendication 2, dans lequel les logements en creux (530) sont des ouvertures (304) qui traversent lesdites ailes (521, 522) de la tête (520) de l'obturateur (500).

4. Elément avant (710) selon la revendication 2, dans lequel les logements en creux (530) sont des renfoncements à fond fermé qui débouchent seulement sur les faces arrière (520C) desdites ailes (521, 522) de la tête (520) de l'obturateur (500).

5. Elément avant (710) selon l'une des revendications 1 à 4, dans lequel les bossages (550) sont positionnés le long du bord de l'embouchure (600A) du fût (600), de manière diamétralement opposée.

6. Elément avant (710) selon l'une des revendications 1 à 5, dans lequel les bossages (550) présentent une hauteur, selon l'axe central (A1) du puits d'insertion (200), comprise entre 0,5 mm et 2 mm.

7. Elément avant (710) selon l'une des revendications 1 à 6, dans lequel chaque bossage (550) présente une face d'appui (550A) des surfaces de butée (511) lorsque l'obturateur (500) est en position de fermeture, ladite face d'appui (550A) s'étendant perpendiculairement à l'axe central (A1) du puits d'insertion (200).

8. Elément avant (710) selon la revendication 7, dans lequel chaque bossage (550) présente une face inclinée (550B) qui s'étend à partir de ladite face d'appui (550A) vers une découpe (212) pratiquée dans la paroi de fond (201) du puits d'insertion (200), ladite face inclinée (550B) étant transverse à l'axe central (A1) du puits d'insertion (200).

9. Elément avant (710) selon l'une des revendications 1 à 8, dans lequel le pied (510) de l'obturateur (500) comprend deux nervures (512), chaque nervure (512) présentant une face d'extrémité arrière (512A) formant une des deux surfaces de butée (511), les nervures (512) s'étendant rectilignement le long du pied (510) de l'obturateur (500) depuis la tête (520) de l'obturateur (500) jusqu'aux surfaces de butée (511).

10. Elément avant (710) selon la revendication 9, dans lequel le fût (600) comprend deux ouvertures allongées formant des rainures de guidage (620) dans lesquelles glissent lesdites nervures (512) lorsque l'obturateur (500) est translaté entre sa position haute et sa position basse.

11. Elément avant (710) selon les revendications 1 à 10, dans lequel le pied (510) de l'obturateur (500) forme un cylindre creux ouvert à une extrémité libre (510A) tournée vers le fond du fût (600), le cylindre creux logeant ledit ressort (650), coincé entre le fond du fût (600) et le fond fermé dudit cylindre creux.

12. Elément avant (710) selon les revendications 1 à 11, dans lequel l'obturateur (500) est une pièce monobloc.

13. Prise de courant (700) comprenant un socle (100) présentant une partie arrière (110B), fermée à l'arrière par une paroi de fond (101), logeant des bornes de connexion de phase (130) et de neutre (131) et une partie avant (100A), ouverte vers l'avant, dans laquelle est monté un élément avant (710) selon l'une des revendications 1 à 12, le puits d'insertion (200) de l'élément avant (710) présentant une profondeur déterminée conformément au standard germanique, le fût (600) de l'élément avant (710) étant logé dans la partie arrière (100B) du socle (100), les parties arrière (100B) et avant (100A) du socle (100) étant séparées par une paroi de fermeture (110) isolante pourvue de deux orifices (111) au travers desquels des broches d'une fiche électrique engagée dans le puits d'insertion (200) de l'élément avant (710) accèdent auxdites bornes de connexion (130, 131), les ailes (521, 522) de l'obturateur (500) de l'élément avant (710) étant placées en regard desdits orifices (111) lorsque l'obturateur (500) est en position de fermeture et à l'écart desdits orifices (111) lorsque l'obturateur (500) est en position d'ouverture, l'ouverture avant (104) de la partie avant (100A) du socle étant bordée par un trottoir (120) présentant une face arrière (120A) destinée à reposer sur une paroi de réception, le socle (100) présentant, entre la face arrière (120A) dudit trottoir (120) et la face externe (101A) de la paroi de fond (101) de la partie arrière (100B) du socle (100), une profondeur d'encastrement déterminée conformément au standard d'une prise germanique.
